# EUROPÄISCHE PATENTSCHRIFT

(11) **EP 0 796 580 B1**
(45) Veröffentlichungstag und Bekanntmachung des Hinweises auf die Patenterteilung: **14.03.2001**
(21) Anmeldenummer: 97100304.1
(22) Anmeldetag: 10.01.1997
(51) Int. Cl.: A47C 27/20

(54) **Federkern für Polster**
Spring core for cushion
Noyau à ressorts pour coussin

(30) Priorität: 02.02.1996 CH 27996
(43) Veröffentlichungstag der Anmeldung: 24.09.1997
(73) Patentinhaber: Meinrad Helbling AG Bootswerft & Federnfabrik, 8716 Schmerikon (CH)
(72) Erfinder: Helbling, Christoph, 8716 Schmerikon (CH)
(74) Vertreter: Ritscher, Thomas, Dr.

(56) Entgegenhaltungen:
- DE-A- 2 820 282
- FR-A- 1 110 462
- FR-A- 1 593 548

## Beschreibung

Die vorliegende Erfindung betrifft einen Federkern nach Anspruch 1 und insbesondere einen mehrlagigen Federkern mit einem zentralen Schaumstoffkörper, in welchem eine Vielzahl von Federelementen eingesetzt sind, sowie ein Polsterelement mit einem solchen Federkern.

Solche Federkerne finden ihre Verwendung in der Möbelindustrie und werden insbesondere als Kernstück in Matratzen oder Polstermöbeln eingesetzt. Diese Kernstücke sind massgebend für die Lebensdauer und Härte der Möbelstücke und werden in der Regel mit einer den Liege- oder Sitzkomfort bestimmenden Polsterschicht versehen, bevor sie mit einem festen Drell überzogen werden. Bei modernen Federkernen werden aus Kostengründen, neben Schaumgummi oder geschäumtem Latex, vermehrt synthetische Schaumstoffe verwendet. Leider lässt die Stauchhärte und damit auch die Federkraft dieser Schaumstoffe nach kurzer Zeit merklich nach und macht diese für die Anwendung in stark beanspruchten Möbelstücken ungeeignet. Verbesserte Federkerne bestehen deshalb aus einer Kombination von Schaumstoff und Federelementen.

So werden heute bspw. bei Eisenbahn- oder Flugzeugsitzen Federkerne verwendet, bei denen metallische Federn direkt in einem Schaumstoffkörper eingeschäumt sind. Damit kann gegenüber den reinen Schaumstoff-Federkernen die Lebensdauer verlängert werden; komfortable und kostengünstige Sitz- oder Liegemöbel können damit jedoch nicht hergestellt werden. Das direkte Einschäumen der Federelemente erfordert aufwendige Werkzeugmaschinen und verteuert die Fertigung, insbesondere bei kleineren Produktionsmengen. Ausserdem erweist es sich als wesentlich für den Komfort bei Liege- und Sitzmöbeln, dass diese über eine gute Punktelastizität verfügen, d.h. eine ausgeprägte lokale Federkraft aufweisen. Durch das Einschäumen der Federelemente werden diese jedoch miteinander gekoppelt und können damit einem lokalen Belastungsprofil nicht mehr unabhängig voneinander folgen. Ausserdem leidet bei dieser Art Verbundfederkerne der Schaumstoff im Bereich der metallischen Federelemente und müssen diese Verbundfederkerne bei starker Benutzung häufig ersetzt werden.

In der DE-A-2'820'282 werden Polster aus geschäumtem Werkstoff, z.B. aus geschäumtem Polyurethan, mit im Polster befindlichen Federelementen und Hohlraümen beschrieben, wobei zwei aus dem Werkstoff bestehende plattenförmige und deckungsgleiche Elemente mit jeweils auf der einen Breitseite befindlicher zahnförmiger Profilierung mit vorzugsweise etwa gleichem trapezförmigem Querschnitt der Zähne und Zahnlücken vorgesehen sind und wobei zwischen die sich gegenüberliegend angeordneten, profilierten Breitseiten der Elemente Flachfedern nebeneinanderliegend eingelegt sind und die sich gegenüberliegenden Breitseiten der Elemente in einer Verbindungsfläche fest miteinander verbunden sind.

Es ist auch schon vorgeschlagen worden, aus einem zentralen Schaumstoffkörper zylindrische Hohlräume auszustanzen und in diese Stanzlöcher spiralige Federelemente einzulegen. Dieser zentrale Schaumstoffkörper ist beidseitig mit dünneren Schaumstoffschichten, sogenannten Decklagen beklebt. Damit ist einerseits gewährleistet, dass zwischen den einzelnen Federelementen keine wesentliche Feder-Kopplung auftritt und der Federkern in gewünschter Weise punktelastisch wirken kann. In einer komfortableren Ausführungsform ist zwischen dem zentralen Schaumstoffkörper und den geschäumten Deckschichten ein dünnes Faser- oder Nadelvlies als Polsterträger eingeklebt.

So beschreibt die FR-A-1'593'548 einen Federkern für eine Polsterung aus einem mit Decklagen versehenen zentralen Schaumstoffkörper mit einer Vielzahl von Federelementen, die im Schaumstoffkörper eingesetzt sind, wobei der zentrale Schaumstoffkörper beidseitig mit einem Profil versehen ist, dessen Erhebungen und Vertiefungen eine zueinander komplementäre geometrische Form aufweisen, wobei die Federelemente in den Vertiefungen des Profils angeordnet sind.

Leider zeigen sich auch bei dieser Art kombinierter Federkerne nach längerem Gebrauch unerwünschte Verschleisserscheinungen an den Deckschichten, resp. Polsterträgern im Auflagebereich der einzelnen Federelemente oder es können bei der Produktion derartiger Federkerne eine beträchtliche Menge an Schaumstoffresten anfallen, die nicht ohne weiteres genutzt werden können.

Mit den heutigen Wohn- und Schlafgewohnheiten besteht neben der angenehm empfundenen Punktelastizität ausserdem der Wunsch nach möglichst dünnen und leichten Polstern. Diese sollten einerseits nicht nachfedern und andererseits ihre Form auch längerfristig beibehalten. Leider zeigt es sich, dass bei solchen dünnen Polstern mit Kombinationsfederkernen deren metallische Spiralfedern bei starker Belastung derart gestaucht werden, dass deren einzelne Windungen direkt aufeinanderstossen. Dies führt insbesondere bei der Verwendung von miteinander verbundenen Federelementen (Bonelsystemen) zu unerwünschten metallischen Geräuschen.

Es ist deshalb Aufgabe der vorliegenden Erfindung einen kostengünstigen und verschleissarmen Polsterkern mit guter Punktelastizität zu schaffen, welcher für die Verwendung in dünnen Polsterelementen geeignet ist. Insbesondere soll ein Kombinationsfederkern mit einem zentralen Schaumstoffkörper geschaffen werden, bei dessen Herstellung keine systematisch erzeugten Abfallstücke anfallen und mit welchem Federkern geräuschlose und frei dimensionierbare Polsterelemente hergestellt werden können.

Diese Aufgabe wird erfindungsgemäss durch einen Federkern mit den Merkmalen des Anspruchs 1 gelöst. Dabei ist der zentrale Schaumstoffkörper in besonderer Weise beidseitig profiliert, d.h. weisen die Erhebungen und Vertiefungen des jeweiligen Profils eine komplementäre geometrische Form auf. An denjenigen Stellen, an denen sich Vertiefungen gegenüberliegen sind Federelemente, vorzugsweise metallische Spiralfedern, eingesetzt. Diese besondere Form des zentralen Schaumstoffkörpers und der verwendeten Spiralfedern gewährleistet darüberhinaus eine positionsgenaue Montage der Federelemente innerhalb dieses Schaumstoffkörpers, da diese Federelemente so geformt und dimensioniert sind, dass diese mit ihren Enden auf den Erhebungen des Schaumstoffkörperprofils aufliegen. In einer bevorzugten Ausführungsform sind die Spiralfedern vorgespannt und können auf die Erhebungen des Schaumstoffkörperprofils aufgespannt werden.

Die erfindungsgemässe Konstruktion führt dazu, dass beim Aufkleben der Deckschichten, resp. Polsterträger, im folgenden auch Decklagen genannt, auf den Schaumstoffkörper die Enden der Spiralfedern zwischen diesen Decklagen und dem Schaumstoffkörper festgehalten werden. Solchermassen eingesetzte und fixierte Spiralfedern liegen auch nach intensivem und längerem Gebrauch positionsgenau und berührungsfrei nebeneinander und können sich nicht mit den Decklagen reiben. Ihr Schwingungsverhalten kann durch den Schaumstoffkörper und die Decklagen in gewünschter Weise gedämpft werden. Das Aufliegen der einzelnen Spiralengänge der Spiralfedern aufeinander bei extremer Belastung oder niedriger Bauhöhe wird durch eine doppelkonische Form der Spiralfedern einerseits und durch den in der Mitte liegenden Schaumstoffteil verhindert.

Erfindungsgemäss sind die Erhebungen des Schaumstoffkörperprofils beidseitig als parallel verlaufende Rippen ausgebildet. Diese Rippen weisen zu ihren Zwischenräumen eine komplementäre geometrische Gestalt auf, wodurch eine abfallarme Fabrikation realisiert werden kann und sich die Produktionskosten senken lassen. Diese Rippen wirken darüberhinaus in ihrer Längsrichtung versteifend und erlauben es gleichzeitig den Federkern in Querrichtung ohne grossen Kraftaufwand umzubiegen, wie dies bei Liegen mit hochstellbaren Kopf- und/oder Fussenden erwünscht ist. Beim Umbiegen kann die Polsterschicht in die Zwischenräume des gerippten Schaumstoffkörpers ausweichen und erhöht damit die Flexibilität des gesamten Polsterelementes quer zur Laufrichtung der Rippen.

Durch die individuelle Fixierung der Federelemente in den Zwischenräumen dieser Rippen wird ausserdem eine optimale Punktelastizität erzeugt und lässt sich der Federkern in einfacher Weise konfektionieren, d.h. in gewünschte Grössen zerschneiden.

Weitere Vorteile dieser Art verschleissarmer Kombinationsfederkerne sind für den Fachmann unmittelbar ersichtlich und sind nicht nur in der abfallfreien Herstellungsweise und der freien Dimensionierbarkeit zu sehen, sondern liegen insbesondere auch in der geräuschlosen Funktionsweise sowie der verbesserten Querbelüftung. Bei herkömmlichen Kombinationsfederkernen kann die in den Hohlräumen liegende Luft nicht frei zirkulieren und entweicht bei Belastung nicht immer geräuschlos. Die erfindungsgemässe Konstruktion erlaubt eine gute Belüftung des gesamten Polsterelementes.

Es versteht sich, dass darüberhinaus physikalischen Eigenschaften des für den Schaumstoffkörpers oder die Decklagen verwendeten Schaumstoffs in gewünschter Weise vom Fachmann gewählt werden und die Federstärken resp. Federformen den gewünschten Anforderungen angepasst werden können. Insbesondere können einzelne Federn zu Federgruppen zusammengefasst werden, um einem individuellen Belastungsprofil entsprechen zu können oder können zusätzliche Polster- oder Federlagen vorgesehen werden.

Im folgenden soll die Erfindung anhand eines Ausführungsbeispiels und mit Hilfe der Figuren näher erläutert werden. Dabei zeigt:
- Fig. 1: ein Kombinations-Federkern bekannter Art;
- Fig. 2: eine bevorzugte Ausführungsform eines erfindungsgemässen Kombinations-Federkerns;
- Fig. 3: ein Ausschnitt aus der in Fig, 2 dargestellten bevorzugten Ausführungsform.

Der in Figur 1 gezeigte Federkern 1 bekannter Art weist einen zentralen Schaumstoffkörper 3 auf, der beidseitig mit Decklagen 2 versehen ist. Eine elastische Klebschicht 12 gewährleistet die Verbindung zwischen den Decklagen 2 und dem Schaumstoffkörper 3. Diese Decklagen 2 können aus einer einfachen Schaumstoffschicht bestehen oder zusätzlich eine Faservliesschicht umfassen. Der Schaumstoffkörper 3 weist zylindrische Ausnehmungen 6 auf, in welche Federelemente 4 eingesetzt sind. Bei einer lokalen Belastung dieses Federkerns werden die einzelnen Federn durch den massiven Schaumstoffkörper 3 und durch das relativ steife Faservlies miteinander gekoppelt, d.h. können nicht wirklich punktelastisch wirken. Als Schaumstoffe kommen nicht nur synthetische Produkte sondern auch natürlicher Schaumgummi oder geschäumter Latex in Frage.

Demgegenüber zeigt Figur 2 einen zentralen Schaumstoffkörper 3, welcher beidseitig mit einem rippenförmigen Profil versehen ist, dessen Erhebungen 5 und Vertiefungen 7 eine komplementäre geometrische Form aufweisen. Im dargestellten Ausführungsbeispiel ist der Querschnitt des rippenförmigen Profils trapezförmig und weist zum zentralen Teil hin eine breitere Basis auf. Es versteht sich, dass dieser trapezförmige Querschnitt auch so ausgestaltet sein kann, dass die breitere Basis an der Seite der Decklagen 2 liegt. Die Federelemente 4 sind in den jeweiligen Vertiefungen 7 angebracht, d.h. werden vom Schaumstoffkörper 3 nicht miteinander gekoppelt und gewährleisten eine gute Punktelastizität. Die einzelnen Federelemente 4 sind dem Flankenverlauf des Profils angepasst und weisen in der dargestellten Ausführungsform eine bikonische Form auf. Um die genaue Positionierung der Federn innerhalb des Federkerns sicherzustellen, ragen die Windungsenden der einzelnen Federelemente 4 über die Erhebungen 5 und liegen auf den Stirnflächen 11 dieser Erhebungen auf.

Die jeweiligen Decklagen 2 sind mit den Stirnflächen 11 der Erhebungen 5 dieses Profils verklebt. Durch diese Verklebung werden die Federenden in ihrer Position gehalten und können auch bei extremen Stauchungen oder Auslenkungen des gesamten Federkerns nicht aus ihrer Lage rutschen und sich gegenseitig berühren. Darüberhinaus werden die Federelemente durch diese Fixierung daran gehindert an den Decklagen zu scheuern und diese nach längerem Gebrauch zu beschädigen. Die beidseitig des Schaumstoffkörpers 3 parallel zueinander verlaufenden Rippen führen einerseits zu einer Versteifung des gesamten Federkerns in Richtung der Rippen 5 und gleichzeitig zu einer höheren Flexibilität quer zu dieser Richtung. Erfindungswesentlich ist die komplementäre geometrische Form der Erhebungen 5 und Vertiefungen 7 des Profils, da damit bei der Herstellung dieses zentralen Schaumstoffkörpers 3 keine unerwünschten Schneidabfälle anfallen. Diese besondere geometrische Ausgestaltung führt darüberhinaus zu einer Querbelüftung, welche das geräuschlose Entweichen der Luft bei extremer Belastung erleichtert.

Figur 3 zeigt einen Ausschnitt aus der bevorzugten Ausführungsform. Diese weist einen zentralen Schaumstoffkörper 3 auf mit Rippen 5, deren trapezförmiger Querschnitt sich zur Decklage 2 verjüngt. In dem komplementär geformten Zwischenraum ist eine Spiralfeder 4 eingesetzt, dessen oberstes Windungsende 13 auf der Stirnfläche 11 der Profilerhebung 5 aufliegt. Vorzugsweise sind diese Spiralfedern 4 vorgespannt, derart dass diese gegen die Federkraft der Schaumstoffkörperrippen 5 wirken. Dadurch wird erreicht, dass das den Federelementen eigene Nachschwingverhalten durch die Elastizität des Schaumstoffs gedämpft wird. Die Härte der Federn kann den Bedürfnissen entsprechend gewählt werden und wird im wesentlichen durch die Stärke des Federdrahts bestimmt. In den bevorzugten Ausführungsformen werden Federn mit einer Drahtstärke von 1.4 bis 2.6mm eingesetzt. Der maximale Durchmesser dieser Federn beträgt hier 60mm, kann aber selbstverständlich der Geometrie des Schaumstoffkörpers angepasst werden. Vorzugsweise werden als Schaumstoffkörper Kunststoffschäume von 20 - 70 kg/m³ verwendet. Der profilierte Schaumstoffkörper 3 weist beispielsweise eine Gesamthöhe von 10cm auf, wobei dessen Mittelsteg 8 eine Dicke von 15mm aufweist. Die Höhe der einzelnen Federn 4 ist an diese Gesamthöhe des Schaumstoffkörpers angepasst und variiert in den bevorzugten Ausführungsformen zwischen 6cm und 14cm. Die Klebschicht 12 schafft eine Verbindung zwischen den Stirnflächen 11 der Erhebungen 5 und der Decklage 2, derart dass das Windungsende 13 an Ort gehalten wird. Diese Decklagen 2 bestehen in einer einfachen Ausführungsform aus Schaumstoff mit einer Dicke von ca. 25mm, so dass der gesamte Federkern auf eine Höhe von 11cm reduziert werden kann. Durch die an die Form der Zwischenräume angepasste Form der Federlemente 4 wird vermieden, dass die Federelemente 4 an dem Schaumstoffkörper 3 reiben und diesen verletzen. Ein wesentlicher Vorteil in der Kombination von Schaumstoff mit metallischen Federn ist darin zu sehen, dass die in der Regel längerfristig nachlassende Spannkraft des Kunststoffschaums durch die Formstabilität der Spiralfedern aufrechterhalten werden kann.

Durch die unabhängige Positionierung der metallischen Federn erweist sich ein derartiger Federkern ausserdem als einfach konfektionierbar, d.h. kann dieser um die Federn herum in beliebiger Weise zugeschnitten werden. Durch die doppelkonische Form der Spiralfedern und die dünne Schaumstoffschicht des Schaumstoffkörpers im mittleren Bereich der Federelemente können deren Windungen bei extremer Belastung nicht aufeinander zu liegen kommen.

Es versteht sich, dass der Anwendung entsprechend verschieden geformte Federelemente gewählt und eingesetzt werden können. So können bspw. bikonische, zylindrische oder tonnenförmige Federelemente eingesetzt werden. Ebenso liegt es im fachmännischen Können, einzelne Federn zu Gruppen zusammenzufassen, um die federelastischen Eigenschaften gewünschten Belastungsprofilen anzupassen. Dabei versteht es sich, dass der Fachmann anstelle der Spiralfedern auch Gummifedern oder ähnliche elastische Elemente in Betracht ziehen würde. Ebenso kann der Schaumstoffkörper aus einem Stück geschnitten oder aus mehreren unterschiedlichen Schichten aufgebaut sein. Zur einfacheren Montage der Federelemente können die Vertiefungen des gerippten Schaumstoffkörpers in geeigneter Weise geschlitzt sein. Die Flanken der einzelnen Rippen können der Federform angepasst werden. Ebenso liegt es im fachmännischen Können, einen Klebstoff mit gewünschter Elastizität für die Klebschicht 12 zu wählen.

## Patentansprüche

1. Federkern für eine Polsterung aus einem mit Decklagen versehenen zentralen Schaumstoffkörper mit einer Vielzahl von Federelementen, die im Schaumstoffkörper eingesetzt sind, wobei der zentrale Schaumstoffkörper (3) beidseitig mit einem Profil versehen ist, dessen Erhebungen (5) und Vertiefungen (7) eine zueinander komplementäre geometrische Form aufweisen, wobei die Federelemen (4) Spiralfedern sind, welche in den Vertiefungen (7) des Profils angeordnet sind,
dadurch gekennzeichnet, dass die Enden der einzelnen Spiralfedern (4) auf den Erhebungen (5) des Profils aufliegen.

2. Federkern nach Anspruch 1, dadurch gekennzeichnet, dass der Schaumstoffkörper (3) beidseitig parallel zueinander verlaufende Rippen (5,8) aufweist.

3. Federkern nach Anspruch 2, dadurch gekennzeichnet, dass die Erhebungen (5) einen trapezförmigen Querschnitt aufweisen.

4. Federkern nach Anspruch 2, dadurch gekennzeichnet, dass die Erhebungen (5) einen rechteckigen Querschnitt aufweisen.

5. Federkern nach einem der Ansprüche 1 bis 4, dadurch gekennzeichnet, dass die Federelemente (4) metallische Spiralfedern sind.

6. Federkern nach einem der Ansprüche 1 bis 5, dadurch gekennzeichnet, dass die Decklagen (2) mit den Stirnflächen (11) der Erhebungen (5) verklebt sind und dadurch die Enden der einzelnen Spiralfedern (4) zwischen diesen Erhebungen (5) und den Decklagen (2) eingeklebt sind.

7. Federkern nach einem der Ansprüche 1 bis 6, dadurch gekennzeichnet, dass die Federelemente (4) eine bikonische Form aufweisen.

8. Federkern nach einem der Ansprüche 1 bis 6, dadurch gekennzeichnet, dass die Enden der Federelemente (4) einen Durchmesser von 60mm aufweisen.

9. Polsterelement mit einem Federkern gemäss Anspruch 1.

## Claims

1. Spring core for a cushion stuffing comprising a central foam element having covering layers, said central foam element having a plurality of spring elements inserted therein, whereby the central foam element (3) is profiled on each side, the elevations (5) and recesses (7) of said profile having a mutually complementary, geometric form, whereby the spring elements (4) are spiral springs which are arranged in the recesses (7) of the profile, characterized in that the ends of the individual spiral springs (4) repose on the elevations (5) of the profile.

2. Spring core according to claim 1, characterized in that said foam element (3) comprises ribs (5,8) on each side which are arranged parallel to each other.

3. Spring core according to claim 2, characterized in that the elevations (5) have a trapezoidal cross-sectional profile.

4. Spring core according to claim 2, characterized in that the elevations (5) have a rectangular cross-sectional profile.

5. Spring core according to one of claims 1 to 4, characterized in that the spring elements (4) are metallic spiral springs.

6. Spring core according to one of claims 1 to 5, characterized in that the cover layers (2) are glued to the front ends (11) of the elevations (5) and that thereby the ends of the individual spiral springs (4) are fixed between these elevations (5) and the cover layers (2).

7. Spring core according to one of claims 1 to 6, characterized in that the spring elements (4) have a biconical form.

8. Spring core according to one of claims 1 to 6, characterized in that the ends of the spring elements (4) have a diameter of 60 mm.

9. Cushion stuffing element having a spring core according to claim 1.

## Revendications

1. Noyau à ressorts pour un rembourrage en un corps en mousse central et muni de couches de couverture avec de nombreux éléments ressorts qui sont placés dans le corps en mousse, le corps en mousse (3) central étant muni des deux côtés d'un profil dont les bosses (5) et les creux (7) présentent à chaque fois une forme géométrique complémentaire les uns par rapport aux autres et les éléments ressorts (4) étant des ressorts spiraux qui sont agencés dans les creux (7) du profil, caractérisé en ce que les extrémités des ressorts spiraux (4) individuels reposent sur les bosses (5) du profil.

2. Noyau à ressorts selon la revendication 1, caractérisé en ce que le corps en mousse (3) présente des deux côtés des nervures (5, 8) s'étendant parallèlement les unes aux autres.

3. Noyau à ressorts selon la revendication 2, caractérisé en ce que les bosses (5) ont une section transversale en forme de trapèze.

4. Noyau à ressorts selon la revendication 2, caractérisé en ce que les bosses (5) ont une section transversale rectangulaire.

5. Noyau à ressorts selon l'une des revendications 1 à 4, caractérisé en ce que les éléments ressorts (4) sont des ressorts spiraux métalliques.

6. Noyau à ressorts selon l'une des revendications 1 à 5, caractérisé en ce que les couches de couverture (2) sont collées aux surfaces frontales (11) des bosses (5) et en ce que les extrémités des ressorts spiraux individuels (4) sont ainsi fixées entre ces bosses (5) et les couches de couverture (2).

7. Noyau à ressorts selon l'une des revendications 1 à 6, caractérisé en ce que les éléments ressorts (4) ont une forme biconique.

8. Noyau à ressorts selon l'une des revendications 1 à 6, caractérisé en ce que les extrémités des éléments ressorts (4) ont un diamètre de 60 mm.

9. Elément de rembourrage avec un noyau à ressorts selon la revendication 1.
